# EUROPÄISCHE PATENTSCHRIFT

(11) **EP 1 094 183 B1**
(45) Veröffentlichungstag und Bekanntmachung des Hinweises auf die Patenterteilung: **28.10.2015**
(21) Anmeldenummer: 00119543.7
(22) Anmeldetag: 07.09.2000
(51) Int. Cl.: E05D 7/04

(54) **Scharniereinrichtung**
Hinge device
Dispositif de charnière

(30) Priorität: 23.10.1999 DE 19951155
(43) Veröffentlichungstag der Anmeldung: 25.04.2001
(73) Patentinhaber: Simonswerk GmbH, D-33378 Rheda-Wiedenbrück (DE)
(72) Erfinder: Jahnke, Wolfang, 59329 Wadersloh (DE); Neukötter, Hubert, 48361 Beelen (DE)
(74) Vertreter: Lelgemann, Karl-Heinz

(56) Entgegenhaltungen:
- EP-A- 0 497 107
- EP-A2- 0 098 257
- DE-A- 19 732 702
- FR-A- 2 710 942

## Beschreibung

Die Erfindung bezieht sich auf eine Scharniereinrichtung nach dem Oberbegriff des Patentanspruchs 1.

Bei derartigen Scharniereinrichtungen wird angestrebt, daß eine in Schritten erfolgende Einstellung des Vertikalniveaus des Türflügels möglich ist, ohne daß eine Fixierung des Türflügels nach dem jeweils durchgeführten Anpassungsschritt erforderlich sein soll.

Aus der EP 497 107 A ist eine Scharniereinrichtung zur schwenkbaren Lagerung eines Türflügels an einem Rahmen bekannt, die in Form einer flügelrahmenseitigen Ecklagerbaugruppe ausgebildet ist, mittels der der Fensterflügel eines Drehkippfensters dreh- und kippbar am Fensterrahmen gehaltert werden soll. Zu der Scharniereinrichtung gehören üblicherweise zwei Scharnierbänder, wobei die beiden die Drehung des Fensterflügels um eine vertikale Achse zulassenden Scharnierbänder üblicherweise so gestaltet sind, dass zusätzlich das Verkippen des Fensterflügels in Bezug auf den Rahmen um eine an der Unterseite des Rahmens vorgesehene Schwenkachse möglich ist. Bei der flügelrahmenseitigen Ecklagerbaugruppe kann der Fensterflügel sowohl in Vertikalrichtung als auch in Andruck-, d.h. Dickenrichtung, des Fensters in Bezug auf den Rahmen verstellt werden. Zur Verstellung in Dickenrichtung des Fensters dienen zwei mit Exzenterscheiben versehene, in Langlöchern eines Bandlappens angeordnete Zylinderstifte, wohingegen zur Verstellung in Vertikalrichtung ein Mehrkantstift vorgesehen ist, wobei dieser Mehrkantstift mit einer exzentrischen Scheibe versehen ist, deren Umfang durch abgeflachte Abschnitte gebildet wird und die in einem sich in einer Horizontalrichtung erstreckenden Langloch angeordnet ist. Durch Drehung des Mehrkantstiftes bzw. der mit diesem verbundenen Scheibe kann das Vertikalniveau des Fensterflügels in Bezug auf den Rahmen angepasst werden.

Die DE 197 32 702 A1 zeigt ein Tür- bzw. Scharnierband, das dazu dient, einen Tür- oder Fensterflügel an einem Rahmen, einer Zarge od.dgl. verschwenkbar zu lagern bzw. haltern. Zu diesem Scharnierband gehört ein feststehender Lappenteil, der mittels Schrauben fest mit einer Tür- bzw. Fensterflügelfläche verbunden ist. Dieser feststehende Lappenteil hat ein sich in Horizontalrichtung der Flügelebene erstreckendes Langloch und ein sich in Vertikalrichtung der Flügelebene erstreckendes Langloch. Zwischen dem feststehenden Lappenteil und der ihm zugewandten Außenfläche des Tür- bzw. Fensterflügels sind zwei in Bezug auf den feststehenden Lappenteil verstellbare bzw. justierbare Lappenteile aufgenommen. Der erste justierbare Lappenteil wirkt über einen Exzentermechanismus mit dem einen Langloch des feststehenden Lappenteils zusammen, wohingegen der zweite justierbare Lappenteil über einen Exzentermechanismus und das andere Langloch mit dem feststehenden Lappenteil zusammenwirkt. Die beiden justierbaren Lappenteile sind zur Vertikal- bzw. Horizontalverstellung des feststehenden Lappenteils bzw. des mit diesem fest verbundenen Fenster- bzw. Türflügels in Bezug auf eine rahmen- bzw. zargenfeste Scharnierachse einstellbar. Hierdurch kann der Tür- bzw. Fensterflügel sowohl in Horizontal- als auch in Vertikalrichtung seiner Flügelebene exakt in die durch den Rahmen bzw. die Zarge gebildete Öffnung eingepasst werden. Sowohl die Horizontal- als auch die Vertikalverstellung des Tür- bzw. Fensterflügels erfolgt an einem einzigen Scharnier- bzw. Flügelband.

Ausgehend von dem vorstehend geschilderten Stand der Technik liegt der Erfindung die Aufgabe zugrunde, eine Scharniereinrichtung zur schwenkbaren Lagerung eines Türflügels an einem Rahmen zu schaffen, mittels der eine nachträgliche Einstellung des Türflügels in Bezug auf den Rahmen, die Zarge od.dgl. sowohl in vertikaler als auch in horizontaler Breitenrichtung der Tür mit einem geringen Aufwand und in beiden Richtungen gleichzeitig Stück für Stück durchführbar ist. Diese Aufgabe wird erfindungsgemäß durch die Merkmale im kennzeichnenden Teil des Patentanspruchs 1 gelöst. Es ist somit im Falle der erfindungsgemäßen Scharniereinrichtung ohne weiteres möglich, dass die Einstellung des Türflügels in seiner Vertikalrichtung gleichzeitig mit seiner Einstellung in der Breitenrichtung erfolgt, wobei die Einstellung in beiden Richtungen quasi gleichzeitig erfolgen kann. Aufgrund der räumlichen Trennung der Höhen- und der Seitenverstelleinrichtung ist ein mehrfaches Umsetzen von Werkzeugen od.dgl. verzichtbar. Die Freigängigkeit sowohl des die Höhenverstelleinrichtung als auch des die Seitenverstelleinrichtung aufweisenden Scharnierbands bei der Höhen- bzw. Seitenverstellung des Türflügels wird in technisch-konstruktiv wenig aufwendiger Weise erreicht.

Um bei mit einem entsprechenden Eigengewicht versehenen Türflügeln zu verhindern, daß das aufgrund des Eigengewichts entstehende Drehmoment eine Vertikalverstellung des Türflügels bewirkt, ist es vorteilhaft, wenn der Exzenter der Höhenverstelleinrichtung am Umfang seiner Exzenterscheibe abgeflachte Abschnitte aufweist. Hierdurch wird ein zu überwindendes Kippmoment vorgegeben, durch das ein etwaig am Exzenter auftretendes Drehmoment neutralisiert wird.

Gemäß einer vorteilhaften Weiterbildung der erfindungsgemäßen Scharniereinrichtung ist der Umfang der Exzenterscheibe des Exzenters der Höhenverstelleinrichtung als Aufeinanderfolge abgeflachter Abschnitte ausgebildet.

Vorteilhaft weist die Seitenverstelleinrichtung ebenfalls einen Exzenter auf, durch dessen Drehung ein türflügelseitiger Scharnierlappen des die Seitenverstelleinrichtung aufweisenden Scharnierbands und damit der Türflügel in Horizontalrichtung in bezug auf die Rahmen-, Zargenöffnung od.dgl. verstellbar ist.

Auch hierbei ist es zweckmäßig, wenn zur Selbsthemmung der Seitenverstelleinrichtung gegen ein etwaig auftretendes Drehmoment eine Exzenterscheibe des Exzenters der Seitenverstelleinrichtung an ihrem Umfang abgeflachte Abschnitte aufweist, wobei in vorteilhafter Weiterbildung der Umfang der Exzenterscheibe des Exzenters der Seitenverstelleinrichtung als Aufeinanderfolge abgeflachter Abschnitte ausgebildet ist.

Im Folgenden wird die Erfindung anhand einer Ausführungsform unter Bezugnahme auf die Zeichnungen näher erläutert. Es zeigen:
- Figur 1: eine teilweise geschnittene Vorderansicht eines mit einer Höhenverstelleinrichtung versehenen Scharnierbands einer erfindungsgemäßen Scharniereinrichtung;
- Figur 2: eine Seitenansicht des in Figur 1 dargestellten Scharnierbands;
- Figur 3: eine Hinteransicht des in Figur 1 dargestellten Scharnierbands;
- Figur 4: eine Schnittdarstellung A-A in Figur 1;
- Figur 5: eine teilweise geschnittene Vorderansicht eines mit einer Seitenverstelleinrichtung versehenen Scharnierbands der erfindungsgemäßen Scharniereinrichtung;
- Figur 6: eine Seitenansicht des in Figur 5 dargestellten Scharnierbands;
- Figur 7: eine Hinteransicht des in Figur 5 dargestellten Scharnierbands;
- Figur 8: eine Schnittdarstellung B-B aus Figur 5;
- Figur 9: eine Draufsicht auf einen Exzenter, wie er in den in den Figuren 1 bis 8 dargestellten Scharnierbändern zum Einsatz kommt; und
- Figur 10: eine Seitenansicht des in Figur 9 dargestellten Exzenters.

Eine erfindungsgemäße Scharniereinrichtung dient zur schwenkbaren Lagerung eines Türflügels an einem Rahmen, einer Zarge od.dgl.

Die anhand der Figuren 1 bis 10 dargestellte und im folgenden näher erläuterte Ausführungsform der erfindungsgemäßen Scharniereinrichtung besteht zumindest aus zwei Scharnierbändern 1, 2, wie sie in den Figuren 1 bis 4 bzw. 5 bis 8 in unterschiedlichen Ansichten dargestellt sind.

Das Scharnierband 1 sowie das Scharnierband 2 sind mit ihrem Schwenkbolzen 3 bzw. 4 auf derselben Schwenkachse 5 angeordnet, so daß der in den Figuren nicht dargestellte Türflügel um diese Schwenkachse 5 verschwenkbar am Rahmen, an der Zarge od.dgl. gelagert ist.

Etwaige weitere Scharnierbänder der erfindungsgemäßen Scharniereinrichtung sind mit ihren Schwenkbolzen ebenfalls auf dieser Schwenkachse 5 angeordnet.

Das in den Figuren 1 bis 4 dargestellte Scharnierband 1 ist mit einer Höhenverstelleinrichtung 6 ausgerüstet. Diese Höhenverstelleinrichtung 6 dient zur vertikalen Anpassung der Position des Türflügels an die von ihm zu verschließende bzw. von ihm freizugebende Öffnungsfläche des Rahmens, der Zarge od.dgl.

Hierzu weist die Höhenverstelleinrichtung 6 einen Exzenter 7 auf. Eine Exzenterscheibe 8 dieses Exzenters 7 ist in einer Ausnehmung 9 eines türflügelseitigen Scharnierlappens 10 angeordnet.

Die Abmessung der Ausnehmung 9 im türflügelseitigen Scharnierlappen 10 in Vertikalrichtung entspricht dem Durchmesser der Exzenterscheibe 8 des Exzenters 7 der Höhenverstelleinrichtung. Die Abmessung der Ausnehmung 9 im türflügelseitigen Scharnierlappen 10 in Horizontalrichtung ist etwas größer wie der Durchmesser der Exzenterscheibe 8 des Exzenters 7. Hierdurch wird erreicht, daß eine etwaige Seitenverstellung des Türflügels vorgenommen werden kann, ohne daß in irgendeiner Weise auf die Funktion des mit der Höhenverstelleinrichtung 6 ausgerüsteten Scharnierbands 1 eingewirkt würde.

Eine Drehung des Exzenters 7 wird dadurch bewerkstelligt, daß ein entsprechendes Werkzeug in einen im Exzenter 7 ausgebildeten Sechskant 11 eingeführt und gedreht wird. Bei dieser Drehbewegung wird der türflügelseitige Scharnierlappen 10 und damit der Türflügel aufgrund der Exzentrizität der Exzenterscheibe 8 in bezug auf die Drehachse des Exzenters 7 je nach Drehrichtung in aufwärtiger oder in abwärtiger Vertikalrichtung versetzt. Hierdurch kann die Vertikalposition des Türflügels im erforderlichen Ausmaß an die Öffnungsfläche des Rahmens, der Zarge od.dgl. angepaßt werden.

Da auf den Exzenter 7 der Höhenverstelleinrichtung 6 ein vom Eigengewicht des Türflügels ausgeübtes Drehmoment einwirkt, ist bei der erfindungsgemäßen Scharniereinrichtung, wie sich insbesondere aus Figur 9 ergibt, der Umfang der Exzenterscheibe 8 des Exzenters 7 als Aufeinanderfolge abgeflachter Abschnitte 12 ausgebildet. Damit nun aufgrund des Eigengewichts des Türflügels am Exzenter 7 eine Drehung erfolgt, müßte zunächst ein Kippmoment überwunden werden. Diesbezüglich wird der Exzenter 7 bzw. dessen Exzenterscheibe 8 mit solchen Abmessungen versehen, daß das Eigengewicht des Türflügels zur Überwindung dieses Kippmoments nicht ausreichend ist.

Selbstverständlich ist es auch im Falle des vorstehend geschilderten Scharnierbands 1 mit der den Exzenter 7 aufweisenden Höhenverstelleinrichtung 6 möglich, das Scharnierband 1 in der korrekten Positionierung zu verklemmen, um so auch eine ausreichende Fixierung gegen stoßartige Belastungen sicher zu gewährleisten. In jedem Fall kann aufgrund der vorstehend geschilderten Ausgestaltung des Scharnierbands 1 eine Seitenverstellung der Scharniereinrichtung am im folgenden zu beschreibenden Scharnierband 2 vorgenommen werden, ohne daß die einmal eingestellte vertikale Position des Türflügels durch irgendwelche Maßnahmen am Scharnierband 1 fixiert werden müßte. Während derartiger Montagearbeiten reicht die Exzentrizität der Exzenterscheibe 8 des Exzenters 7 der Höhenverstelleinrichtung 6 ohne weiteres aus, um den Türflügel in der eingestellten Vertikalposition zu halten.

Bei der anhand der Figuren 1 bis 10 dargestellten erfindungsgemäßen Scharniereinrichtung ist auch eine im in den Figuren 5 bis 8 dargestellten Scharnierband 2 realisierte Seitenverstelleinrichtung 13 mit einem Exzenter 14 versehen, welcher dem vorstehend geschilderten Exzenter 7 der Höhenverstelleinrichtung 6 entspricht. Wie sich aus den Figuren 9 und 10 ergibt, hat der Exzenter 14 der Seitenverstelleinrichtung 13 eine Exzenterscheibe 15, welche ebenfalls die Aufeinanderfolge abgeflachter Abschnitte 12 aufweist.

Diese Exzenterscheibe 15 des Exzenters 14 der Seitenverstelleinrichtung ist in einer Ausnehmung 16 eines im Scharnierband 2 aufgenommenen türflügelseitigen Scharnierlappens 17 aufgenommen. Die Ausnehmung 16 dieses türflügelseitigen Scharnierlappens 17 hat in Seitenrichtung eine Abmessung, welche dem Durchmesser der Exzenterscheibe 15 des Exzenters 14 der Seitenverstelleinrichtung 13 entspricht. Eine Drehung des Exzenters 14 hat aufgrund der Exzentrizität der Exzenterscheibe 15 somit zur Folge, daß der Scharnierlappen 17 und damit der Türflügel in seitlicher Richtung auf die Schwenkachse 5 des Türflügels zu oder von dieser weg bewegt wird. Diese Bewegung des Türflügels ist möglich, da im anhand der Figuren 1 bis 4 geschilderten Scharnierband 1 die seitliche Erstreckung der Ausnehmung 9 des türflügelseitigen Scharnierlappens 10 größer ist als der Durchmesser der Exzenterscheibe 8 des Exzenters 7 der Höhenverstelleinrichtung 6.

Entsprechend ist im Falle der Ausnehmung 16 des türflügelseitigen Scharnierlappens 17 des mit der Seitenverstelleinrichtung 13 versehenen Scharnierbands 2 die Vertikalabmessung größer gewählt als der Durchmesser der Exzenterscheibe 15 des Exzenters 14. Hierdurch kann eine Höhenverstellung des Türflügels vorgenommen werden, ohne daß irgendwelche Funktionen des Scharnierbands 2 bzw. der Seitenverstelleinrichtung 13 beeinträchtigt würden.

Die abgeflachten Abschnitte 12 der Exzenterscheibe 15 des Exzenters 14 der Seitenverstelleinrichtung verhindern unerwünschte seitliche Verstellungen des Türflügels in bezug auf die Zarge, den Rahmen od.dgl. bei der Montage der Tür, da das für eine seitliche Bewegung des Türflügels erforderliche Drehmoment nicht ausreicht, um das aufgrund der abgeflachten Abschnitte 12 zu überwindende Kippmoment zu erreichen.

Mit der vorstehend geschilderten Scharniereinrichtung kann somit von einer Person sukzessive die Position des Türflügels an die Position der Öffnungsebene des Rahmens, der Zarge od.dgl. angepaßt werden, wobei die Anpassung sowohl in Vertikal- als auch in Horizontalrichtung in einer Vielzahl kleiner Schritte erfolgen kann, ohne daß zwischenzeitlich, d.h. vor der endgültigen und korrekten Positionierung des Türflügels, irgendwelche Klemmungen oder Fixierungen vorgenommen werden müssten.

## Patentansprüche

1. Scharniereinrichtung zur schwenkbaren Lagerung eines Türflügels an einem Rahmen, einer Zarge od.dgl., mit zumindest zwei Scharnierbändern (1, 2), von denen eines (1) eine Höhenverstelleinrichtung (6) zur vertikalen Verstellung des Türflügels in bezug auf den Rahmen, die Zarge od.dgl. aufweist, wobei die Höhenverstelleinrichtung (6) einen Exzenter (7) aufweist, durch dessen Drehung ein türflügelseitiger Scharnierlappen (10) des die Höhenverstelleinrichtung (6) aufweisenden Scharnierbands (1) und damit der Türflügel in bezug auf den Rahmen, die Zarge od.dgl. verstellbar ist **dadurch gekennzeichnet, daß**
ein anderes (2) der zumindest zwei Scharnierbänder (1, 2) eine Seitenverstelleinrichtung (13) zur horizontalen Verstellung des Türflügels in bezug auf die Rahmen-, Zargenöffnung od.dgl. aufweist, wobei das die Höhenverstelleinrichtung (6) aufweisende Scharnierband (1) in horizontaler Richtung und das die Seitenverstelleinrichtung (13) aufweisende Scharnierband (2) in vertikaler Richtung frei verstellbar ist, und daß das Scharnierband (1) mit Höhenverstellung keine Seitenverstelleinrichtung mit Exzenter aufweist, und daß das Schärnierbänd (2) mit Seitenverstelleinrichtung keine Höhenverstellung mit Exzenter aufweist.

2. Scharniereinrichtung nach Anspruch 1, bei der der Exzenter (7) der Höhenverstelleinrichtung (6) am Umfang seiner Exzenterscheibe (8) abgeflachte Abschnitte (12) aufweist.

3. Scharniereinrichtung nach Anspruch 2, bei der der Umfang der Exzenterscheibe (8) des Exzenters (7) der Höhenverstelleinrichtung (6) als Aufeinanderfolge abgeflachter Abschnitte (12) ausgebildet ist.

4. Scharniereinrichtung nach einem der Ansprüche 1 bis 3, bei der durch dessen Drehung des Exzenters (14) der Seitenverstelleinrichtung (13) der türflügelseitige Scharnierlappen (17) des die Seitenverstelleinrichtung (13) aufweisenden Scharnierbands (2) und damit der Türflügel in Horizontalrichtung in bezug auf die Rahmen-, Zargenöffnung od.dgl. verstellbar ist.

5. Scharniereinrichtung nach Anspruch 4, bei der die Exzenterscheibe (15) des Exzenters (14) der Seitenverstelleinrichtung (13) an ihrem Umfang abgeflachte Abschnitte (12) aufweist.

6. Scharniereinrichtung nach Anspruch 5, bei der der Umfang der Exzenterscheibe (15) des Exzenters (14) der Seitenverstelleinrichtung (13) als Aufeinanderfolge abgeflachter Abschnitte (12) ausgebildet ist.

## Claims

1. A hinge device for pivotably supporting a door wing on a frame, a casement or the like, having at least two strap hinges (1, 2), one of which (1) has a height adjusting device (6) for vertically adjusting the door wing with respect to the frame, the casement or the like, wherein the height adjusting device (6) has an eccentric (7), by the rotation of which a hinge plate (10) on the side of the door wing, which includes the strap hinge (1) including the height adjusting device (6), and thus the door wing, can be adjusted with respect to the frame, the casement or the like, **characterized in that** another one (2) of the at least two strap hinges (1, 2) has a side adjusting device (13) for horizontally adjusting the door wing with respect to the frame/casement opening or the like, wherein the strap hinge (1), which includes the height adjusting device (6), is freely adjustable in horizontal direction and the strap hinge (2), which includes the side adjusting device (13), is freely adjustable in vertical direction, and that the strap hinge (1) having height adjustment does not have a side adjusting device having an eccentric, and that the strap hinge (2) having side adjusting device does not have a height adjustment having an eccentric.

2. The hinge device according to claim 1, in the case of which the eccentric (7) of the height adjusting device (6) has flattened sections (12) at the circumference of its eccentric disk (8).

3. The hinge device according to claim 2, in the case of which the circumference of the eccentric disk (8) of the eccenter (7) of the height adjusting device (6) is embodied as a sequence of flattened sections (12).

4. The hinge device according to one of claims 1 to 3, in the case of which the hinge plate (17) on the door wing side of the strap hinge (2), which includes the side adjusting device (13), and thus the door wing can be shifted in horizontal direction with respect to the frame/casement opening or the like by means of the rotation of the eccentric (14) of the side adjusting device (13).

5. The hinge device according to claim 4, in the case of which the eccentric disk (15) of the eccentric (14) of the side adjusting device (13) includes flattened sections (12) at its circumference.

6. The hinge device according to claim 5, in the case of which the circumference of the eccentric disk (15) of the eccenter (14) of the side adjusting device (13) is embodied as sequence of flattened sections (12).

## Revendications

1. Dispositif à charnière pour le logement pivotant d'un battant de porte sur un cadre, un dormant ou similaires, avec au moins deux couplets (1, 2) dont l'un (1) comporte un dispositif de réglage (6) en hauteur pour le réglage vertical du battant de porte par rapport au cadre, au dormant ou similaires, le dispositif de réglage (6) en hauteur comportant un excentrique (7), par la rotation duquel une patte de charnière (10) côté battant de porte du couplet (1) comportant le dispositif de réglage (6) en hauteur et donc le battant de porte est réglable par rapport à l'ouverture du cadre, du battant ou similaires, **caractérisé en ce qu'**un autre (2) des au moins deux couplets (1, 2) comporte un dispositif de réglage (13) latéral pour le réglage horizontal du battant de porte par rapport à l'ouverture du cadre, du battant ou similaires, le couplet (1) comportant le dispositif de réglage (6) en hauteur étant librement réglable en direction horizontale et le couplet (2) comportant le dispositif de réglage (6) en hauteur étant librement réglable en direction verticale et **en ce que** le couplet (1) avec un réglage en hauteur ne comporte aucun dispositif de réglage (13) latéral avec excentrique et **en ce que** le couplet (2) avec dispositif de réglage latérale ne comporte aucun dispositif de réglage en hauteur avec excentrique.

2. Dispositif à charnière selon la revendication 1, sur lequel, sur la circonférence de son disque d'excentrique (8), l'excentrique (7) du dispositif de réglage (6) en hauteur comporte des parties (12) aplaties.

3. Dispositif à charnière selon la revendication 2, sur lequel la circonférence du disque d'excentrique (8) de l'excentrique (7) du dispositif de réglage (6) en hauteur est conçue sous la forme d'une succession de parties (12) aplaties.

4. Dispositif à charnière selon l'une quelconque des revendications 1 à 3, sur lequel, par rotation de l'excentrique (14) du dispositif de réglage (13) latéral, la patte de charnière (17) côté battant de porte du couplet (2) comportant le dispositif de réglage (13) latéral et donc le battant de porte est réglable en direction horizontale, par rapport à l'ouverture du cadre, du dormant ou similaires.

5. Dispositif à charnière selon la revendication 4, sur lequel sur sa circonférence, le disque d'excentrique (15) de l'excentrique (14) du dispositif de réglage (13) latéral comporte des parties (12) aplaties.

6. Dispositif à charnière selon la revendication 5, sur lequel la circonférence du disque d'excentrique (15) de l'excentrique (14) du dispositif de réglage (13) latéral est conçue sous la forme d'une succession de parties (12) aplaties.
